# EUROPÄISCHE PATENTSCHRIFT

(11) **EP 3 737 614 B1**
(45) Veröffentlichungstag und Bekanntmachung des Hinweises auf die Patenterteilung: **01.03.2023**
(21) Anmeldenummer: 19701959.9
(22) Anmeldetag: 11.01.2019
(51) Int. Cl.: B65D 41/16, B65D 41/18, B65D 41/48, B65D 50/02, B65D 51/30

(54) **BEHÄLTER MIT EINER VERSCHLUSSKAPPE UND EINEM ABREISSBAREN RING**
CONTAINER HAVING A SEALING CAP AND A TEAR-OFF RING
RÉCIPIENT MUNI D'UN CAPUCHON ET D'UNE BAGUE DÉCHIRABLE

(30) Priorität: 11.01.2018 AT 500112018
(43) Veröffentlichungstag der Anmeldung: 18.11.2020
(73) Patentinhaber: Joma Kunststofftechnik GmbH, 2345 Brunn am Gebirge (AT)
(72) Erfinder: FRIES, Rudolf, 2572 Kaumberg (AT)
(74) Vertreter: SONN Patentanwälte OG
(86) Internationale Anmeldenummer: PCT/AT2019/060011
(87) Internationale Veröffentlichungsnummer: WO 2019/136506

(56) Entgegenhaltungen:
- EP-A1- 0 564 755
- EP-A1- 2 014 567
- WO-A1-99/25623
- WO-A1-2004/058586
- AU-A- 2 673 971
- DE-A1-102014 106 507
- GB-A- 2 203 136
- US-A- 3 595 420
- US-A- 4 037 746
- US-A- 4 511 051
- US-A- 4 566 602
- US-A- 4 678 094

## Beschreibung

Die Erfindung betrifft einen Behälter mit einem Mündungsabschnitt und einer auf dem Behälter entfernbar befestigten Verschlusskappe, die zusammenwirkende Rastelemente aufweisen, wobei der Mündungsabschnitt einen umlaufenden Vorsprung aufweist und weiters ein Ring vorgesehen ist, der über eine Abreißhaut mit der Mantelfläche umlaufend verbunden ist.

Im Stand der Technik ist eine Vielzahl von Varianten von Behältern und Verschlüssen offenbart, die einen Originalitätsverschluss und/oder eine Kindersicherung aufweisen. Diese können durch verschiedene Anordnung, z.B. mithilfe von teilweise umlaufenden Nocken und mit Abreißbändern realisiert werden. Häufig ist es nötig, dass ein solcher Behälter im originalen, noch nicht geöffneten Zustand den Inhalt gegen die Umgebung abdichtet. Weiters kann es erforderlich sein, dass im Inneren des Behälters ein Trocknungsmittel aufgenommen ist, um feuchtigkeitsempfindlichen Inhalt zu schützen.

Die US 5,398,829 zeigt eine Anordnung aus einem Aufsatz, der auf einen Behälter gesteckt ist, und einer darauf befestigten Verschlusskappe. Bevor der verschließende Teil der Verschlusskappe entfernt werden kann, muss ein Abreißband entfernt werden, das somit ein Originalitätszeichen darstellt. Weiters muss die Verschlusskappe gegenüber dem Aufsatz in eine bestimmte Stellung gebracht werden, um sie entfernen zu können. Dieser Mechanismus stellt eine Kindersicherung dar.

Weitere kindersichere Deckel sind aus der US 5938054 A, der DE 19712364 A1, der DE 69202489 T2, der EP 0217630 A2 und der US 4573599 A bekannt.

Weitere Behälter mit Verschlusskappen zeigen die US 4 037 746 A, die US 3 595 420 A, die DE 10 2014106507 A1 und die GB 2 203136 A. Aus US4566602 A ist einen Behälter gemäß dem Oberbegriff des Anspruchs 1 bekannt.

Insbesondere vor dem ersten Öffnen des Verschlusses eines Behälters soll dieser dicht sein, um eine längere Haltbarkeit der im Behälter aufgenommenen Elemente, z.B. pharmazeutische Tabletten, oder dergleichen, zu ermöglichen. In diesem Zusammenhang ist es bekannt, die Öffnung des Behälters mit einer Siegelfolie abzudecken. Nachteilig ist hierbei allerdings, dass das Trocknungsmittel in einem gesonderten Arbeitsschritt in den Behälter eingebracht werden muss, bevor die Siegelfolie aufgebracht wird. Ein Anbringen des Trocknungsmittels an der Innenseite der Verschlusskappe des Behälters ist in diesem Fall hingegen nicht möglich, da durch die Siegelfolie dieses seine Wirkung gegenüber dem Inhalt des Behälters nicht erfüllen könnte.

Ziel der Erfindung ist es demzufolge insbesondere einen Behälter zu schaffen, der einen Originalitätsverschluss aufweist und welcher im original verschlossenen Zustand im Wesentlichen dicht gegenüber Flüssigkeitsdampf, insbesondere Wasserdampf, ist.

Erfindungsgemäß wird dies mit einem Behälter der eingangs angeführten Art erzielt, bei dem die Abreißhaut mit dem ersten Vorsprung in Berührung ist, wobei der Behälter einen zweiten vorzugsweise umlaufenden Vorsprung aufweist und der Ring an seiner Innenseite einen Vorsprung aufweist, wobei der zweite Vorsprung des Behälters und der Vorsprung des Rings als zweite Rastelemente ausgebildet sind und miteinander in einer Rastverbindung stehen. Der Behälter weist demnach eine Öffnung und einen Mündungsabschnitt, der sich im Wesentlichen zylinderförmig ausgehend von der Öffnung erstreckt, auf. Auf dem Behälter ist eine in einer Schließstellung die Öffnung verschließende und von der Öffnung abnehmbare Verschlusskappe mit einer im Wesentlichen zylindrischen Mantelfläche, welche in der Schließstellung zumindest teilweise den Mündungsabschnitt umschließt, vorgesehen. Vorzugsweise umschließt die Mantelfläche den Mündungsabschnitt in Umfangsrichtung vollständig. An einer Innenfläche der Mantelfläche der Verschlusskappe und an einer Außenfläche des Mündungsabschnitts sind erste zusammenwirkende Rastelemente vorgesehen, so dass in der Schließstellung Verschlusskappe und Behälter zuverlässig miteinander verbunden sind, und die Verschlusskappe z.B. bei Drehen aus der bestimmungsgemäßen Gebrauchsstellung des Behälters, in welcher die Öffnung in vertikaler Richtung oben angeordnet ist, in eine umgedrehte Stellung, mit der Behälteröffnung unten, die Verschlusskappe am Behälter gehalten wird. Diese ersten zusammenwirkenden Rastelemente können beispielsweise einen Mechanismus zur Kindersicherung oder einen Teil eines Mechanismus zur Kindersicherung der Verschlusskappe des Behälters darstellen.

Unterhalb der ersten zusammenwirkenden Rastelemente ist im Mündungsabschnitt des Behälters ein erster umlaufender Vorsprung vorgesehen. Weiters ist ein Ring vorgesehen, dessen Oberkante über eine Abreißhaut mit der Mantelfläche umlaufend verbunden ist. Der Ring ist insbesondere derart ausgestaltet, dass ohne ein Öffnen bzw. Aufbrechen des Rings die Verschlusskappe nicht vom Behälter abgenommen werden kann; d.h. der Ring ist insbesondere als Originalitätsverschluss ausgebildet. Erfindungsgemäß steht die Abreißhaut in einer Schließstellung mit dem ersten Vorsprung in Berührung. Die Abreißhaut ist somit gleichzeitig eine Dichthaut, die in Berührung mit dem ersten Vorsprung eine dichtende Wirkung gegen einen Eintritt von Feuchtigkeit in den Behälter darstellt. Um diesen Zweck besonders gut zu erfüllen, steht die Abreißhaut bevorzugt umlaufend mit dem ersten Vorsprung in Berührung. Der erste Vorsprung kann dabei beispielsweise auch als Schutz gegen Manipulation der Verschlusskappe des Behälters mit einem Werkzeug dienen. So kann er insbesondere verhindern, dass ein spitzer Gegenstand unter die Mantelfläche des Deckels gefahren werden kann.

Es ist vorgesehen, dass der Behälter einen zweiten vorzugsweise umlaufenden Vorsprung und der Ring an seiner Innenseite einen Vorsprung aufweist, wobei die beiden Vorsprünge als zweite Rastelemente ausgebildet sind und miteinander in einer Rastverbindung stehen. Da der Ring über die Abreißhaut mit der Verschlusskappe verbunden ist, können diese zweiten Rastelemente ein Entfernen und/oder Verdrehen der Verschlusskappe verhindern, solange die Abreißhaut intakt ist. Vorzugsweise ist einer oder sind beide der Vorsprünge umlaufend und stehen derart in einer Rastverbindung miteinander, dass eine axiale Bewegung bezogen auf den im Wesentlichen zylinderförmigen Mündungsabschnitt verhindert wird. Diese Rastverbindung kann auch eine Dichtwirkung erfüllen und/oder es kann eine zusätzliche Dichtung zwischen den zweiten Rastelementen vorgesehen sein. Weiters kann bevorzugt vorgesehen sein, dass der Ring selbst unterhalb des zweiten Vorsprungs des Behälters im Schließzustand vorspringt.

Bevorzugt stehen in der Schließstellung der Verschlusskappe die zweiten Rastelemente unter einer im Wesentlichen in Längserstreckungsrichtung des Behälters wirkenden Zugkraft in Verbindung. Auf diese Weise steht die Abreißhaut unter Spannung, sodass die Abreißhaut gegen den ersten Vorsprung gedrückt wird, wodurch die Abdichtung zwischen Abreißhaut und Vorsprung verbessert wird.

In einer bevorzugten Ausführungsform weist der Ring eine Sollbruchstelle auf. Somit kann der Ring insbesondere als Originalitätsverschluss dienen, der an der Sollbruchstelle aufgerissen und in weiterer Folge durch das Reißen der Abreißhaut von der Verschlusskappe getrennt werden kann. Die Sollbruchstelle ist vorzugsweise als Materialverdünnung ausgeführt. Somit kann der Ring auch als Dichtung dienen, da er umlaufend dicht ist. Weiters weist der Ring vorzugsweise ein Griffelement auf. Dieses ist so ausgeformt, dass Zug daran den Ring an der Sollbruchstelle bricht und die Abreißhaut reißt, sodass der Ring von der Verschlusskappe getrennt wird. Bevorzugt befindet sich das Griffelement in der Nähe der Sollbruchstelle. Weiters bevorzugt weist es eine Beschriftung und/oder ein Symbol, beispielsweise einen Pfeil, auf, der die Richtung anzeigt, in der gezogen werden soll, um den Ring von der Verschlusskappe zu trennen.

In einer weiteren bevorzugten Ausführungsform sind die ersten zusammenwirkenden Rastelemente am Mündungsabschnitt als nach außen vorspringender Schnappwulst und an der Mantelfläche als nach innen vorspringender Schnappwulst ausgebildet.

Für eine zuverlässige Rastverbindung zwischen den Rastelementen, ist bei einer vorteilhaften Ausführungsform vorgesehen, dass der Schnappwulst im Mündungsabschnitt den Behälter abgesehen von einem Öffnungsabschnitt im Wesentlichen umläuft.

Es ist weiters vorteilhaft, wenn der Schnappwulst an der Mantelfläche in zumindest einen Haltewulst und einen Öffnungswulst unterteilt ist, und der Schnappwulst zwischen diesen beiden Wulsten unterbrochen ist, wobei der Öffnungswulst kleiner als der Öffnungsabschnitt ist. Auf diese Weise kann, wenn durch Drehen der Verschlusskappe der Öffnungswulst an dem Öffnungsabschnitt ausgerichtet wird, bei einem Zug in Richtung der Öffnung des Behälters der Öffnungswulst durch den Öffnungsabschnitt bewegt werden. Die kindersichernden Merkmale der Verschlusskappe werden somit dadurch erreicht, dass es, bevor es möglich ist, diese vom Behälter durch Zug in Richtung der Öffnung zu entfernen, ferner eines weiteren Handlungsschrittes, nämlich des Ausrichtens des Öffnungswulstes an dem Öffnungsabschnitt, bedarf.

In einer bevorzugten Ausführungsform erstreckt sich der Haltewulst im Wesentlichen über eine Hälfte oder einen Bruchteil kleiner einer Hälfte des Umfangs der Mantelfläche. Weiters bevorzugt befindet sich diese Hälfte ungefähr gegenüber des Öffnungswulstes. Vorzugsweise weist der Haltewulst eine oder mehrere Unterbrechungen auf, wobei die eine Unterbrechung sich beispielsweise in der Mitte des Haltewulstes befindet. Durch eine solche Anordnung wird das Entfernen des Ringes, wenn dieser in die entsprechende Stellung gedreht wurde, erleichtert, da das Ziehen des Öffnungswulstes durch den Öffnungsabschnitt nicht vom Haltewulst behindert wird, und in weiterer Folge eine elastische Verformung der Verschlusskappe erlaubt, den Haltewulst über den nach außen vorspringenden Schnappwulst des Mündungsbereiches zu ziehen.

Vorteilhafterweise weist der Behälter einen Indikator auf, der die Lage des mündungsabschnittsseitigen Öffnungsabschnittes anzeigt. Es besteht eine Vielzahl möglicher Ausführungsformen dieses Indikators, beispielsweise kann dieser in Form einer Gravur, als Ausbuchtung, als abschnittsweise Rändelung und/oder als Beschriftung ausgeführt sein. Die Ausdehnung des Indikators kann ungefähr jener des Öffnungsabschnittes entsprechen und/oder in radialer Richtung mit diesem fluchten. Weiters vorteilhaft weist die Verschlusskappe an einer Außenfläche eine Öffnungslasche auf, welche in radialer Richtung im Wesentlichen mit dem Öffnungswulst fluchtet. Durch eine Kombination der Merkmale des Indikators und der Öffnungslasche, die allerdings auch unabhängig voneinander ausgeführt sein können, wird ein Ausrichten des Öffnungswulstes am Öffnungsabschnitt erleichtert.

Die Öffnungslasche kann beispielsweise als Rampe ausgeführt sein, deren Ausdehnung in radialer Richtung beispielsweise in etwa der Ausdehnung des Öffnungswulstes entsprechen kann. Dabei ist die Seite niedrigerer Höhe der Rampe vorzugsweise jene, die der Unterkante der Verschlusskappe näher ist. Besonders bevorzugt befindet sich die Öffnungslasche direkt oberhalb der Unterkante der Verschlusskappe. Alle diese Ausführungsformen erleichtern ein Entfernen der Verschlusskappe auch, da durch Zug/Druck an der Öffnungslasche, wenn der Öffnungswulst am Öffnungsabschnitt ausgerichtet ist, der Öffnungswulst durch den Öffnungsabschnitt gezogen werden kann und/oder die Verschlusskappe derart elastisch verformt wird, dass der Haltewulst über den nach außen vorspringenden Schnappwulst des Mündungsbereiches gezogen werden kann.

Weiters ist es vorteilhaft, wenn die Verschlusskappe an der dem Behälter in Schließstellung zugewandten Seite eine Halterung aufweist, die beispielsweise der Aufnahme eines Trockenmittels dienen kann. Hierdurch kann das Trockenmittel bereits an bzw. in der Verschlusskappe befestigt werden, bevor die Verschlusskappe auf den Behälter aufgesetzt wird. Ein gesonderter Arbeitsschritt zum Einbringen des Trockenmittels in den Behälter ist sohin nicht erforderlich. Nach dem Aufbringen der Verschlusskappe mit der einen im Wesentlichen gegen Flüssigkeitsdampf dichten Abschluss zum Behälter herstellenden Abreißhaut des (Originalitäts-)Rings kann somit auf besonders einfache Weise ein im Wesentlichen dichter und zugleich ein Trockenmittel aufweisender verschlossener Behälter geschaffen werden.

Besonders bevorzugt ist die Halterung als Halterung für eine Trockenmitteltablette ausgeführt. Besonders bevorzugt weist die Trockenmitteltablette ein Silikagel oder ein Trockenmittel auf Molekularsiebbasis auf. Mithilfe des Trockenmittels kann u.a. die Haltbarkeit des Inhaltes des Behälters verlängert werden.

Es ist vorteilhaft, wenn die Halterung zum Halten einer Trockenmitteltablette zylinderförmig ausgeführt ist und ein vorzugsweise umlaufendes Halteelement aufweist, in die die Trockenmitteltablette aufgenommen werden kann. Somit wird der Produktionsprozess erleichtert, da die Trockenmitteltablette einfach nach Fertigung der Verschlusskappe in die Halterung geschoben werden kann und die Trockenmitteltablette aufgrund von dem vorzugsweise umlaufenden, in Form eines hakenförmigen Rastelements, ausgebildeten Halteelement gehalten wird.

Um die Handhabung, insbesondere das Verdrehen, der Verschlusskappe zu vereinfachen, ist es vorteilhaft, wenn die Außenfläche der Mantelfläche der Verschlusskappe eine Rändelung aufweist. Die Rändelung kann einen Teil der Mantelfläche der Verschlusskappe umfassen oder um diese umlaufend, auf einem Teil der Höhe der Verschlusskappe oder auf der gesamten Höhe der Verschlusskappe, verlaufen. Statt einer Rändelung kann auch eine Vielzahl anderer Gestaltsabweichungen vorgesehen sein, die die Handhabung der Verschlusskappe vereinfachen. Insbesondere kann die Rändelung als Rillen- oder Zackenprofil ausgeführt sein, wobei vorteilhafterweise die Rillen/Zacken parallel zu einer axialen Richtung der Mantelfläche verlaufen.

Um die Dichtung des Inhalts des Behälters gegenüber der Umgebung zu verbessern und/oder auch eine Dichtung nach Abreißen des Ringes zu ermöglichen, kann vorteilhafterweise die Innenfläche der Mantelfläche der Verschlusskappe eine im Wesentlichen umlaufende Dichtnocke und der Mündungsabschnitt eine Dichtfläche aufweisen, wobei die Dichtnocke und die Dichtfläche in Berührung sind.

Um die entsprechende Steifigkeit und/oder Flexibilität zu erlauben, ist es vorteilhaft, wenn die Verschlusskappe und der Ring aus einem Teil gespritzt sind und somit dasselbe Material aufweisen und/oder die Verschlusskappe und/oder der Ring einen weicheren Kunststoff, insbesondere einen Kunststoff mit einer niedrigeren Shore-Härte, beispielsweise einer niedrigeren Shore-A-Härte oder Shore-D-Härte, als der Behälter aufweisen. Vorzugsweise bestehen die Kappe und/oder der Ring aus Polyethylen und/oder einen aromatischen und/oder aliphatischen Copolyester, beispielsweise ECOFlex^{®} oder ECOVia^{®} der BASF SE. Ebenfalls vorzugsweise besteht der Behälter aus Polyethylen (PE), Polyethylenterephtalat (PET), Polyethylenfuranoat (PEF)und/oder Polyactid (PLA), besonders bevorzugt Polypropylen (PP) und/oder High Density Polyethylen (HDPE). Weiters ist es vorteilhaft, wenn die Abreißhaut dünner als 0,8 mm, besonders bevorzugt zwischen 0,1 und 0,5 mm dick ist.

Vorteilhafterweise sind die Verschlusskappe und der Ring dazu geeignet, in einem Produktionsschritt auf den Behälter geschoben zu werden und es wird dadurch eine Vorspannung zwischen dem Behälter und der Verschlusskappe, dem Ring und der Abreißhaut hervorgerufen. Dies kann beispielsweise dadurch erreicht werden, dass einige oder alle Vorsprünge, Teile oder alle der ersten Rastelemente, die Schnappwulste des Mündungsabschnittes und/oder der Mantelfläche und/oder die Dichtnocke in Aufsteckrichtung rampenförmig ausgeführt sind. Die Vorspannung dient insbesondere dazu, die Dichtwirkung herzustellen oder zu verstärken.

Die hierin beschriebene Erfindung eignet sich insbesondere zur Lagerung von Medikamenten, soll jedoch nicht auf dieses Einsatzgebiet beschränkt bleiben.

Die Erfindung wird nachstehend anhand von in den Zeichnungen dargestellten bevorzugten Ausführungsbeispielen, auf welche sie jedoch keinesfalls beschränkt sein soll, noch näher erläutert. Im Einzelnen zeigen in den Zeichnungen:
Fig. 1 einen Behälter mit darauf befestigt einer Verschlusskappe und einem Ring aus einer frontalen Sicht;
Fig. 2 den Behälter mit darauf befestigter Verschlusskappe und dem Ring aus einer Sicht von schräg oben;
Fig. 3 den Behälter aus einer frontalen Sicht von vorne;
Fig. 4 den Behälter aus einer frontalen Sicht von hinten;
Fig. 5 den Behälter aus einer Sicht von schräg oben;
Fig. 6 die Verschlusskappe und den Ring frontal von vorne;
Fig. 7 die Verschlusskappe und den Ring frontal von der Seite;
Fig. 8 die Verschlusskappe und den Ring von schräg unten und schräg vorne;
Fig. 9 die Verschlusskappe und den Ring von schräg unten und schräg hinten;
Fig. 10 die Verschlusskappe und den Ring im Schnitt durch die Ebene B;
Fig. 11 die Verschlusskappe von schräg unten und schräg hinten;
Fig. 12 die Verschlusskappe von unten;
Fig. 13 den Behälter und die Verschlusskappe in einer Stellung, in der die Verschlusskappe nicht entfernt werden kann;
Fig. 14 den Behälter und die Verschlusskappe in einer Stellung, in der die Verschlusskappe entfernt werden kann;
Fig. 15 den Mündungsabschnitt des Behälters, die Verschlusskappe und den Ring im Schnitt durch die Ebene A.

Fig. 1 und 2 zeigen eine Ausführungsform des Behälters 1 mit einer darauf befestigten Verschlusskappe 3 und einem mit der Verschlusskappe verbundenen Ring 5. Der Behälter 1 ist hier als Zylinder ausgebildet. Auf seinem Mündungsabschnitt 10, der hier zumindest teilweise verdeckt ist, vgl. z.B. Fig. 3, sitzen die Verschlusskappe 3 und der Ring 5 auf. Die Verschlusskappe 3 weist eine Mantelfläche 30 auf. Die Oberkante 50 des Ringes 5 ist über eine Abreißhaut 4 umlaufend mit der Mantelfläche 30 verbunden. Die Mantelfläche 30 weist eine Rändelung 31 und eine Öffnungslasche 32 auf. Der Ring 5 weist eine Sollbruchstelle 52 und in Nähe dazu ein Griffelement 51 auf, das außerdem über eine Markierung in Form eines Pfeiles verfügt, der die bevorzugte Zugrichtung anzeigt. Eine Sollbruchstelle 52 ist als Materialverjüngung 53 ausgeführt.

Fig. 3, 4 und 5 zeigen eine Ausführungsform des Behälters 1 mit dem Mündungsabschnitt 10 und einer Öffnung 9. Im Mündungsabschnitt 10 befinden sich der mündungsabschnittsseitige Teil von ersten Rastelementen 17, die hier als ein Schnappwulst 11 ausgeführt sind, der einen Öffnungsabschnitt 12 aufweist, ein erster umlaufender Vorsprung 13, oberhalb des Schnappwulstes 11 eine Dichtfläche 14 und ein zweiter umlaufender Vorsprung 15. Weiters zeigt ein Indikator 16 die Lage des Öffnungsabschnitts 12 an.

Fig. 6 und 7 zeigen die Verschlusskappe 3 und den Ring 5 aus einer frontalen Sicht, wobei die Mantelfläche 30 der Verschlusskappe 3 über eine Abreißhaut 7 mit der Oberkante 50 des Ringes 5 verbunden ist. Weiters zu sehen sind die Öffnungslasche 32, der das Griffelement 51, die Sollbruchstelle 52, die als Materialverjüngung 53 ausgebildet ist, und die Rändelung 31.

Die Verschlusskappe 3 und der Ring 5 werden in Fig. 8 und 9 von schräg unten und in Fig. 10 im Schnitt durch die Ebene B (vgl. Fig. 6) gezeigt. Gegenüber der bereits beschriebenen Figuren ist hier weiters zu sehen, dass die Verschlusskappe mantelflächenseitige erste Rastelemente als nach innen vorspringender Schnappwulst 34 ausgebildet sind, der unterteilt ist in einen Öffnungswulst 35 und einen Haltewulst 36. Es ist ersichtlich, dass der Haltewulst 36 größer als der Öffnungswulst 35 ist und sich ungefähr über eine Hälfte des Umfangs der Mantelfläche 30 erstreckt, die dem Öffnungswulst 35 gegenüberliegt, vgl. auch Fig. 12, wobei der Haltewulst 36 eine Unterbrechung 37 aufweist. Weiters ist ersichtlich, dass die Verschlusskappe 3 auf ihrer dem Behälter 1 in der Schließstellung zugewandten Seite 4 eine Halterung 38, beispielsweise für eine Trockenmitteltablette, aufweist. Weiters weist die Verschlusskappe 3 eine Dichtnocke 39 auf, die oberhalb der ersten Rastelemente 33 ausgebildet ist. Weiters weist der Ring an seiner Innenseite einen Vorsprung 54 auf, der mit dem zweiten vorzugsweise umlaufenden Vorsprung 15 des Behälters im Schließzustand vor Abreißen des Rings 5 in einer Rastverbindung steht.

Fig. 11 und 12 zeigen die Verschlusskappe 3, wobei der Ring 5, nicht abgebildet, abgerissen wurde. Insbesondere sind die mantelflächenseitigen ersten Rastelemente 33 zu sehen, die als nach innen vorspringender Schnappwulst 34 ausgebildet sind, der aus einem Öffnungswulst 35 und einem Haltewulst 36 besteht. Der Haltewulst 36 ist größer als der Öffnungswulst 35 und erstreckt sich ungefähr über eine Hälfte des Umfangs der Mantelfläche 30, die dem Öffnungswulst 35 gegenüberliegt. Der Haltewulst 36 weist eine Unterbrechung 37 auf.

Fig. 13 und 14 zeigen wiederum eine Ausführungsform des Behälters 1 und der auf dem Behälter 1 befestigten Verschlusskappe 3, von der der Ring 5 bereits abgetrennt wurde. Die Verschlusskappe 3 weist den Öffnungslasche 32 und der Behälter 1 den Indikator 16 auf. In Fig. 13 befindet sich die Verschlusskappe 3 relativ zum Behälter 1 in einer Stellung, in der die Verschlusskappe 3 nicht vom Behälter 1 entfernt werden kann. In Fig. 14 befindet sich die Verschlusskappe 3 relativ zum Behälter 1 hingegen in einer Position, in der die Öffnungslasche 32 am Indikator 16 ausgerichtet ist und die Verschlusskappe 3 somit vom Behälter 1 entfernt werden kann.

Fig. 15 zeigt eine Ausführungsform des Behälters 1 mit Verschlusskappe 3 und Ring 5 in einem Schnitt entlang der Ebene A (vgl. Fig. 1). Der Behälter weist den Schnappwulst 11 mit der Unterbrechung 37, den ersten Vorsprung 13, den zweiten Vorsprung 15, den Indikator 16, die Dichtfläche 14 und eine Halterung 38 auf. Die im wesentlichen zylindrische Halterung 38 weist in dieser Ausführungsform ein Halteelement 40 in Form eines umlaufenden hakenförmigen Rastelements auf. Somit kann ein Trockenmittel in Tablettenform einfach in die Halterung 38 eingesetzt werden, in welcher sie sodann über das Halteelement 40 zuverlässig gesichert ist.

Die Verschlusskappe 3 weist eine Mantelfläche 30 mit einer Dichtnocke 39, die auf der Dichtfläche 14 aufliegt, auf. Bevorzugt besteht eine Vorspannung, von der die Dichtnocke 39 auf die Dichtfläche 14, der Vorsprung 54 an der Innenseite des Rings 5 gegen den zweiten Vorsprung 15 des Behälters und/oder die Abreißhaut 7, die als Dichthaut ausgeführt ist, auf den ersten Vorsprung 13 gezogen werden.

Die in den Figuren dargestellten und im Zusammenhang mit diesen erläuterten Ausführungsbeispiele dienen der Erläuterung der Erfindung und sind für diese nicht beschränkend.

## Patentansprüche

1. Behälter (1) mit einer Öffnung (9) und einem Mündungsabschnitt (10), der sich im Wesentlichen zylinderförmig ausgehend von der Öffnung (9) erstreckt, sowie
einer auf dem Behälter (1) entfernbar befestigten, in einer Schließstellung die Öffnung (9) verschließenden Verschlusskappe (3) mit einer im Wesentlichen zylindrischen Mantelfläche (30), welche in der Schließstellung zumindest teilweise den Mündungsabschnitt (10) umschließt,
wobei an einer Innenfläche der Mantelfläche (30) der Verschlusskappe (3) und an einer Außenfläche des Mündungsabschnitts (10) erste zusammenwirkendende Rastelemente (17, 34) vorgesehen sind, und
unterhalb des ersten Rastelements (17, 34) im Mündungsabschnitt (10) ein erster umlaufender Vorsprung (13) vorgesehen ist,
und ein Ring (5) vorgesehen ist, dessen Oberkante (50) über eine Abreißhaut (7) mit der Mantelfläche (30) umlaufend verbunden ist,
wobei die Abreißhaut (7) mit dem ersten Vorsprung (13) in Berührung ist, , **dadurch gekennzeichnet, dass** der Behälter (1) einen zweiten vorzugsweise umlaufenden Vorsprung aufweist (15) und der Ring (5) an seiner Innenseite einen Vorsprung (54) aufweist, wobei der zweite Vorsprung (15) des Behälters (1) und der Vorsprung (54) des Rings (5) als zweite Rastelemente (15, 54) ausgebildet sind und miteinander in einer Rastverbindung stehen.

2. Behälter (1) nach Anspruch 1, **dadurch gekennzeichnet, dass** in der Schließstellung der Verschlusskappe (3) die zweiten Rastelemente (15, 54) unter einer im Wesentlichen in Längserstreckungsrichtung des Behälters (1) wirkenden Zugkraft in Verbindung stehen.

3. Behälter (1) nach einem der vorhergehenden Ansprüche, **dadurch gekennzeichnet, dass** der Ring (5) eine Sollbruchstelle (52), die vorzugsweise als Materialverjüngung (53) ausgeführt ist, und ein Griffelement (51) aufweist.

4. Behälter (1) nach einem der vorhergehenden Ansprüche, **dadurch gekennzeichnet, dass** die ersten zusammenwirkenden Rastelemente (17, 34) am Mündungsabschnitt (10) als nach außen vorspringender Schnappwulst (11), und als an der Mantelfläche (30) als nach innen vorspringender Schnappwulst (34) ausgebildet sind.

5. Behälter (1) nach Anspruch 4, **dadurch gekennzeichnet, dass** der Schnappwulst (34) im Mündungsabschnitt (10) den Behälter (1), abgesehen von einem Öffnungsabschnitt (12), im Wesentlichen umläuft.

6. Behälter (1) nach Anspruch 5, **dadurch gekennzeichnet, dass** der Schnappwulst (34) an der Mantelfläche (30) in zumindest einen Halteabschnittwulst (36) und einen Öffnungsabschnittwulst (35) unterteilt ist, und der Schnappwulst (34) zwischen diesen beiden Abschnittwulsten unterbrochen ist, wobei der mantelflächenseitige Öffnungsabschnittwulst (35) kleiner als der mündungsabschnittsseitige Öffnungsabschnitt (12) ist.

7. Behälter (1) nach Anspruch 6, **dadurch gekennzeichnet, dass** der Halteabschnittwulst (36) sich im Wesentlichen über eine Hälfte des Umfangs der Mantelfläche (30) erstreckt, welche dem Öffnungsabschnittwulst (35) gegenüberliegt, wobei der Schnappwulst im Halteabschnittwulst (36) vorzugsweise eine Unterbrechung (37) aufweist.

8. Behälter (1) nach Anspruch 6 oder 7, **dadurch gekennzeichnet, dass** der Behälter (1) einen Indikator (16) aufweist, der die Lage des mündungsabschhnittsseitigen Öffnungsabschnittes (12) anzeigt, und die Verschlusskappe (3) an einer Außenfläche eine Öffnungslasche (32) aufweist, welche in radialer Richtung im Wesentlichen mit dem mantelflächenseitigen Öffnungsabschnittwulst (35) fluchtet.

9. Behälter (1) nach einem der vorhergehenden Ansprüche, **dadurch gekennzeichnet, dass** die Verschlusskappe (3) an der dem Behälter (1) in der Schließstellung zugewandten Seite (4) eine Halterung (38) aufweist.

10. Behälter (1) nach Anspruch 9, **dadurch gekennzeichnet, dass** die Halterung (38) als Halterung für eine Trockenmitteltablette ausgeführt ist, wobei die Trockenmitteltablette vorzugsweise ein Silikagel oder ein Trockenmittel auf Molekularsiebbasis aufweist.

11. Behälter (1) nach Anspruch 10, **dadurch gekennzeichnet, dass** die vorzugsweise zylinderförmige Halterung (38) ein Halteelement (40) aufweist.

12. Behälter (1) nach einem der vorhergehenden Ansprüche, **dadurch gekennzeichnet, dass** eine Außenfläche der Mantelfläche (30) der Verschlusskappe (3) eine Rändelung (31) aufweist.

13. Behälter (1) nach einem der vorhergehenden Ansprüche, **dadurch gekennzeichnet, dass** die Innenfläche der Mantelfläche (30) der Verschlusskappe (3) eine im Wesentlichen umlaufende Dichtnocke (39) und der Mündungsabschnitt (10) eine Dichtfläche (14) aufweist, die in Berührung sind.

14. Behälter (1) nach einem der vorhergehenden Ansprüche, **dadurch gekennzeichnet, dass** der Behälter (1), die Verschlusskappe (3) und/oder der Ring (5) aus Kunststoff bestehen, wobei vorzugsweise die Verschlusskappe (3) und/oder der Ring (5) Polyethylen und/oder einen aromatischen und/oder aliphatischen Co-polyester und/oder der Behälter (1) Polyethylen (PE), Polyethylenterephtalat (PET), Polyethylenfuranoat (PEF)und/oder Polyactid (PLA), besonders bevorzugt Polypropylen (PP) und/oder High Density Polyethylen (HDPE), aufweist, die Verschlusskappe (3) und/oder der Ring (5) aus einem Teil gespritzt sind und/oder dasselbe Material aufweisen, und/oder die Verschlusskappe (3) und/oder der Ring (5) einen weicheren Kunststoff, vorzugsweise einen Kunststoff mit einer geringeren Shore-Härte, als der Behälter (1) aufweisen.

15. Behälter (1) nach einem der vorhergehenden Ansprüche, **dadurch gekennzeichnet, dass** die Verschlusskappe (3) und der Ring (5) dazu geeignet sind, in einem Produktionsschritt auf den Behälter (1) geschoben zu werden, und dass dadurch eine Vorspannung zwischen dem Behälter (1) und der Verschlusskappe (3), dem Ring (5) und der Abreißhaut (7) hervorgerufen wird.

## Claims

1. A container (1) having an opening (9) and a mouth section (10) extending substantially cylindrical starting from the opening (9), and
a sealing cap (3) removably attached to the container (1) and closing the opening (9) in a closed position, and having a substantially cylindrical shell surface (30) which, in the closed position, at least partially encloses the mouth section (10),
wherein first interacting latching elements (17, 34) are provided on an inner surface of the shell surface (30) of the sealing cap (3) and on an outer surface of the mouth section (10), and
a first circumferential protrusion (13) is provided below the first latching element (17, 34) in the mouth section (10),
and a ring (5) is provided, the upper edge (50) of which is circumferentially connected to the shell surface (30) via a tear-off film (7),
wherein the tear-off film (7) is in contact with the first protrusion (13),
**characterized in that** the container (1) has a second preferably circumferential protrusion (15) and the ring (5) has a protrusion (54) on its inner side, wherein the second protrusion (15) of the container (1) and the protrusion (54) of the ring (5) are formed as second latching elements (15, 54) and are in a latching connection with one another.

2. The container (1) according to claim 1, **characterized in that** in the closed position of the sealing cap (3), the second latching elements (15, 54) are connected under tensile force acting substantially in the longitudinal direction of the container (1).

3. The container (1) according to any one of the preceding claims, **characterized in that** the ring (5) has a predetermined breaking point (52), which is preferably configured as a material thinning (53), and a grip element (51).

4. The container (1) according to any one of the preceding claims, **characterized in that** the first interacting latching elements (17, 34) are formed on the mouth section (10) as an outwardly protruding snap bead (11) and on the shell surface (30) as an inwardly protruding snap bead (34).

5. The container (1) according to claim 4, **characterized in that** the snap bead (34) in the mouth section (10) extends substantially around the container (1), except for an opening section (12).

6. The container (1) according to claim 5, **characterized in that** the snap bead (34) on the shell surface (30) is divided into at least one holding section bead (36) and one opening section bead (35), and the snap bead (34) is interrupted between these two section beads, wherein the shell-surface-side opening section bead (35) is smaller than the mouth-section-side opening section (12).

7. The container (1) according to claim 6, **characterized in that** the holding section bead (36) extends substantially over one half of the circumference of the shell surface (30) which is situated opposite the opening section bead (35), wherein the snap bead in the holding section bead (36) preferably has an interruption (37).

8. The container (1) according to claim 6 or 7, **characterized in that** the container (1) has an indicator (16) indicating the position of the mouth-section-side opening section (12), and the sealing cap (3) has on an outer surface an opening tab (32) which is substantially aligned with the surface-shell-side opening section bead (35) in the radial direction.

9. The container (1) according to any of the preceding claims, **characterized in that** the sealing cap (3) has a holder (38) on the side (4) facing the container (1) in the closed position.

10. The container (1) according to claim 9, **characterized in that** the holder (38) is configured as a holder for a desiccant tablet, wherein the desiccant tablet preferably comprises a silica gel or a desiccant based on a molecular sieve.

11. The container (1) according to claim 10, **characterized in that** the preferably cylindrical holder (38) has a holding element (40).

12. The container (1) according to any one of the preceding claims, **characterized in that** an outer surface of the shell surface (30) of the sealing cap (3) has a knurling (31).

13. The container (1) according to any one of the preceding claims, **characterized in that** the inner surface of the shell surface (30) of the sealing cap (3) has a substantially circumferential sealing cam (39) and the mouth section (10) has a sealing surface (14), which are in contact.

14. The container (1) according to any one of the preceding claims, **characterized in that** the container (1), the sealing cap (3) and/or the ring (5) are made of plastic material, wherein preferably the sealing cap (3) and/or the ring (5) include polyethylene and/or an aromatic and/or aliphatic copolyester and/or the container (1) includes polyethylene (PE), polyethylene terephthalate (PET), polyethylene furanoate (PEF) and/or polyactide (PLA), particularly preferably polypropylene (PP) and/or high-density polyethylene (HDPE), the sealing cap (3) and/or the ring (5) are injection-molded in one piece and/or include the same material, and/or the sealing cap (3) and/or the ring (5) include a softer plastic material, preferably a plastic material with a lower Shore hardness, than the container (1).

15. The container (1) according to any one of the preceding claims, **characterized in that** the sealing cap (3) and the ring (5) are suitable for being slid onto the container (1) in one production step, and that thereby a pretension is caused between the container (1) and the sealing cap (3), the ring (5) and the tear-off film (7).

## Revendications

1. Récipient (1) avec une ouverture (9) et une section d'embouchure (10), qui s'étend à partir de l'ouverture (9) sensiblement sous la forme d'un cylindre, ainsi
qu'un couvercle de fermeture (3) fixé de manière amovible sur le récipient (1), fermant l'ouverture (9) dans une position de fermeture, avec une surface latérale (30) sensiblement cylindrique, qui entoure au moins en partie la section d'embouchure (10) dans la position de fermeture,
où sur une surface intérieure de la surface latérale (30) du couvercle de fermeture (3) et sur une surface extérieure de la section d'embouchure (10) des premiers éléments de verrouillage coopérants (17, 34) sont prévus, et
sous le premier élément de verrouillage (17, 34) dans la section d'embouchure (10), une première saillie circonférentielle (13) est prévue,
et une bague (5) est prévue, dont le bord supérieur (50) est relié de manière circonférentielle à la surface latérale (30) par l'intermédiaire d'une membrane à arracher (7),
où la membrane à arracher (7) est en contact avec la première saillie (13), **caractérisé en ce que** le récipient (1) présente une deuxième saillie (15) de préférence circonférentielle et la bague (5) présente une saillie (54) sur son côté interne, où la deuxième saillie (15) du récipient (1) et la saillie (54) de la bague (5) sont agencées en tant que deuxièmes éléments de verrouillage (15, 54) et sont en liaison de verrouillage l'une avec l'autre.

2. Récipient (1) selon la revendication 1, **caractérisé en ce que** dans la position de fermeture du couvercle de fermeture (3), les deuxièmes éléments de verrouillage (15, 54) sont reliés sous une force de traction agissant sensiblement dans la direction d'extension longitudinale du récipient (1).

3. Récipient (1) selon l'une des revendications précédentes, **caractérisé en ce que** la bague (5) présente un point de rupture prédéterminée (52), qui est de préférence réalisé sous forme d'un cône de matériau (53), et un élément de préhension (51).

4. Récipient (1) selon l'une des revendications précédentes, **caractérisé en ce que** les premiers éléments de verrouillage coopérants (17, 34) sont agencés au niveau de la section d'embouchure (10) sous forme d'un renflement d'encliquetage (11) faisant saillie vers l'extérieur, et au niveau de la surface latérale (30) sous forme d'un renflement d'encliquetage (34) faisant saillie vers l'intérieur.

5. Récipient (1) selon la revendication 4, **caractérisé en ce que** le renflement d'encliquetage (34) entoure sensiblement le récipient (1) dans la section d'embouchure (10), à l'exception d'une section d'ouverture (12).

6. Récipient (1) selon la revendication 5, **caractérisé en ce que** le renflement d'encliquetage (34) est divisé au niveau de la surface latérale (30) en au moins un renflement de section de maintien (36) et un renflement de section d'ouverture (35), et le renflement d'encliquetage (34) est interrompu entre ces deux renflements de section, où le renflement de section d'ouverture (35) du côté de la surface latérale est plus petit que la section d'ouverture (12) du côté de la section d'embouchure.

7. Récipient (1) selon la revendication 6, **caractérisé en ce que** le renflement de section de maintien (36) s'étend sensiblement sur une moitié de la circonférence de la surface latérale (30), qui est opposée au renflement de section d'ouverture (35), où le renflement d'encliquetage présente de préférence une interruption (37) dans le renflement de section de maintien (36).

8. Récipient (1) selon la revendication 6 ou 7, **caractérisé en ce que** le récipient (1) présente un indicateur (16) qui indique la position de la section d'ouverture (12) du côté de la section d'embouchure, et le couvercle de fermeture (3) présente au niveau d'une surface extérieure une languette d'ouverture (32) qui est sensiblement alignée dans la direction radiale avec le renflement de section d'ouverture (35) du côté de la surface latérale.

9. Récipient (1) selon l'une des revendications précédentes, **caractérisé en ce que** le couvercle de fermeture (3) présente un support (38) sur le côté (4) tourné vers le récipient (1) dans la position de fermeture.

10. Récipient (1) selon la revendication 9, **caractérisé en ce que** le support (38) est réalisé sous forme de support pour une pastille d'agent déshydratant, où la pastille d'agent déshydratant présente de préférence un gel de silice ou un agent déshydratant à base de tamis moléculaire.

11. Récipient (1) selon la revendication 10, **caractérisé en ce que** le support (38) de préférence cylindrique présente un élément de maintien (40).

12. Récipient (1) selon l'une des revendications précédentes, **caractérisé en ce qu'**une surface extérieure de la surface latérale (30) du couvercle de fermeture (3) présente un moletage (31).

13. Récipient (1) selon l'une des revendications précédentes, **caractérisé en ce que** la surface intérieure de la surface latérale (30) du couvercle de fermeture (3) présente une came d'étanchéité (39) sensiblement circonférentielle et la section d'embouchure (10) présente une surface d'étanchéité (14) qui sont en contact.

14. Récipient (1) selon l'une des revendications précédentes, **caractérisé en ce que** le récipient (1), le couvercle de fermeture (3) et/ou la bague (5) consistent en matière synthétique, où de préférence le couvercle de fermeture (3) et/ou la bague (5) présentent du polyéthylène et/ou un co-polyester aromatique et/ou aliphatique et/ou le récipient (1) présente du polyéthylène (PE), du polyéthylènetéréphtalate (PET), du polyéthylène-furanoate (PEF) et/ou du polyactide (PLA), de manière particulièrement préférée du polypropylène (PP) et/ou du polyéthylène haute densité (HDPE), le couvercle de fermeture (3) et/ou la bague (5) sont injectés en une seule pièce et/ou présentent le même matériau, et/ou le couvercle de fermeture (3) et/ou la bague (5) présentent une matière synthétique plus souple, de préférence une matière synthétique avec une dureté Shore plus faible que le récipient (1).

15. Récipient (1) selon l'une des revendications précédentes, **caractérisé en ce que** le couvercle de fermeture (3) et la bague (5) conviennent pour être poussés sur le récipient (1) dans une étape de production, et **en ce qu'**ainsi une précontrainte est suscitée entre le récipient (1) et le couvercle de fermeture (3), la bague (5) et la membrane à arracher (7).
